# EUROPÄISCHE PATENTSCHRIFT

(11) **EP 3 530 826 B1**
(45) Veröffentlichungstag und Bekanntmachung des Hinweises auf die Patenterteilung: **06.08.2025**
(21) Anmeldenummer: 18158120.8
(22) Anmeldetag: 22.02.2018
(51) Int. Cl.: E03F 3/04, E03F 5/04

(54) **ABLAUFVORRICHTUNG**
DRAIN DEVICE
DISPOSITIF D'ÉCOULEMENT

(43) Veröffentlichungstag der Anmeldung: 28.08.2019
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A1- 2 617 908
- WO-A1-2015/032698
- DE-U1- 202010 008 258
- DE-U1- 202011 001 135
- US-A- 5 154 024
- US-A- 5 971 662

## Beschreibung

Die vorliegende Erfindung betrifft eine Ablaufvorrichtung für den zumindest teilweisen Einbau in den Boden eines Raumes gemäß dem Oberbegriff des Anspruchs 1 sowie eine Ablaufeinrichtung für die Entwässerung eines Raumes mit einer derartigen Ablaufvorrichtung.

Eine Ablaufvorrichtung der vorgenannten Art ist aus der EP 2 617 908 A1 bekannt. Die darin beschriebene Ablaufvorrichtung umfasst eine Einrichtung zur Höhenverstellung eines Ablaufgehäuses. Diese Einrichtung umfasst einen dreiteiligen Teleskopfuß, dessen Teile ineinander geschoben und relativ zueinander bewegbar sind. Bei einer der in der EP 2 617 908 A1 beschriebenen Ausführungsformen kann mindestens eines der Teile einen nicht runden Abschnitt mit parallelen Rippen aufweisen. Dabei kann eine Festlegung der Teile des Fußes relativ zueinander durch Verdrehen der Teile relativ zueinander erfolgen.

Eine weitere Ablaufvorrichtung ist aus der DE 20 2011 001 135 U1 bekannt. Die darin beschriebene Ablaufvorrichtung umfasst ein Ablaufgehäuse, das von Fußteilen getragen wird, die über ein Gewinde höhenverstellbare Füße aufweisen.

Eine weitere Ablaufvorrichtung ist aus der US 5 971 662 A bekannt. Die darin beschriebene Ablaufvorrichtung umfasst ein Ablaufgehäuse, das von sich von dem Boden nach oben erstreckenden Stangen gehalten wird. Die Stangen sind in Aufnahmen gehalten, in denen sie durch Reibung festgelegt sind. Bei der Ausübung einer die Reibungskraft überschreitenden Kraft können die Aufnahmen relativ zu den Stangen bewegt werden.

Eine weitere Ablaufvorrichtung ist aus der DE 20 2010 008 258 U1 bekannt. Die darin beschriebene Ablaufvorrichtung umfasst ein Ablaufgehäuse, das von Füße getragen wird, die jeweils über ein Gewinde höhenverstellbar sind.

Eine weitere Ablaufvorrichtung ist aus der US 5 154 024 A bekannt. Die darin beschriebene Ablaufvorrichtung umfasst ein Ablaufgehäuse, das von sich von dem Boden nach oben erstreckenden Stangen gehalten wird. Die Stangen sind in Aufnahmen gehalten, in denen sie durch Schrauben festlegbar sind.

Eine weitere Ablaufvorrichtung ist aus der DE 10 2006 051 130 B4 bekannt. Die darin beschriebenen Ablaufvorrichtung umfasst ein Ablaufgehäuse mit einem Ablaufstutzen, der an eine Ablaufleitung anschließbar ist. Die Ablaufvorrichtung wird vor dem Einbringen des Estrichs auf dem Rohboden montiert. Dazu weist das Ablaufgehäuse einen Kragen auf, der von vier höhenverstellbaren Füßen gehalten wird. Die Füße weisen Gewindestangen auf, so dass durch Drehung der Gewindestangen in entsprechenden Innengewinden eine Höhenverstellung des Kragens und damit des Ablaufgehäuses über dem Rohboden ermöglicht wird. Als nachteilig dabei erweist es sich, dass eine Anpassungen an größere Höhendifferenzen durch das Drehen der einzelnen Gewindestangen vergleichsweise zeitaufwendig ist.

Das der vorliegenden Erfindung zugrunde liegende Problem ist die Schaffung einer Ablaufvorrichtung und einer Ablaufeinrichtung der eingangs genannten Art, die eine schnellere Einstellung der Höhe des Ablaufgehäuses über dem Rohboden ermöglichen.

Dies wird durch eine Ablaufvorrichtung der eingangs genannten Art mit den kennzeichnenden Merkmalen des Anspruchs 1 sowie durch eine Ablaufeinrichtung mit den Merkmalen des Anspruchs 6 erreicht.

Die Unteransprüche betreffen bevorzugte Ausgestaltungen der Erfindung.

Gemäß Anspruch 1 ist vorgesehen, dass die Ablaufvorrichtung eine Mehrzahl von Stopfen umfasst, die jeweils auf die Oberseiten der Stangen aufbringbar sind und die eine Deckelplatte sowie drei oder vier von der Deckelplatte nach unten ragende Stege aufweisen, wobei die Stege genau in die Zwischenräume zwischen den Vorsprüngen der Kontur der jeweiligen Stange hineinragen, wobei durch Drehung des Stopfens die mit dem Stopfen verbundene Stange in Umfangsrichtung gedreht werden kann. Der Querschnitt einer derartigen Kontur kann sich insbesondere in Längsrichtung der Stange unverändert fortsetzen. Dadurch kann die eine Kontur längs der anderen Kontur bewegt werden.

Durch die Klemmmittel kann das Ablaufgehäuse vergleichsweise schnell in einer gewünschten Höhe festgelegt werden.

Es können beispielsweise vier Abstützungen im Wesentlichen an den vier Ecken des Ablaufgehäuses vorgesehen sein.

In der ersten Stellung kann das Ablaufgehäuse während der Montage in die gewünschte Höhe gebracht werden, ohne dass dazu Gewindestangen oder dergleichen verdreht werden müssen. Wenn die gewünschte Höhe erreicht ist, werden die beiden miteinander wechselwirkenden Konturen in die zweite Relativstellung überführt und damit das Ablaufgehäuse relativ zu der mindestens einen Abstützung festgelegt.

Es besteht die Möglichkeit, dass die Stange sich im eingebauten Zustand der Ablaufvorrichtung von dem Rohboden vertikal nach oben erstreckt.

Es kann vorgesehen sein, dass jede der Abstützungen einen Befestigungsfuß umfasst, der auf dem Rohboden befestigt werden kann, wobei sich von einem jeden der Befestigungsfüße jeweils eine der Stangen nach oben erstreckt. Die Befestigungsfüße mit den Stangen lassen sich einfach auf dem Rohboden montieren.

Alternativ kann vorgesehen sein, dass die Abstützungen eine Bodenplatte umfassen, die auf dem Rohboden befestigt werden kann, wobei sich im eingebauten Zustand von der Bodenplatte mehrere Stangen nach oben erstrecken. Durch die Bodenplatte werden die Positionen der Stangen vorgegeben, so dass die Verbindung mit dem Ablaufgehäuse vereinfacht wird.

Es ist vorgesehen, dass die Ablaufvorrichtung eine Mehrzahl von Aufnahmen umfasst, die mit dem Ablaufgehäuse verbunden sind oder an dem Ablaufgehäuse angeordnet sind. Beispielsweise kann die Aufnahme an einem Kragen angeordnet sein, der das Ablaufgehäuse umgibt. Es besteht durchaus die Möglichkeit, die Aufnahme an anderen Teilen oder Abschnitten des Ablaufgehäuses anzuordnen.

Es ist vorgesehen, dass jeweils eine der Stangen in eine der Aufnahmen eingreifen kann. Auf diese Weise kann bei in die Aufnahmen eingeschobenen Stangen das Ablaufgehäuse in vertikaler Richtung relativ zu den Abstützungen verschoben werden.

Es ist vorgesehen, dass an den Innenseiten der Aufnahmen jeweils eine der Konturen angeordnet oder ausgebildet ist, die Teil der Klemmmittel sind. Dabei weist die Kontur an der Innenseite der Aufnahme radial nach innen ragende Vorsprünge oder in Umfangsrichtung benachbarte Abschnitte auf, die abwechselnd mehr oder weniger weit radial nach innen ragen. Der Querschnitt einer derartigen Kontur kann sich insbesondere in Längsrichtung der Aufnahme unverändert fortsetzen. Dadurch kann die eine Kontur längs der anderen Kontur bewegt werden.

Es kann vorgesehen sein, dass der Übergang von der ersten Relativstellung der beiden miteinander wechselwirkenden Konturen in die zweite Relativstellung der beiden miteinander wechselwirkenden Konturen durch Drehung der Stange in der Aufnahme in Umfangsrichtung erreicht wird, insbesondere um einen Winkel zwischen 10° und 180°, vorzugsweise um einen Winkel zwischen 20° und 120°, beispielsweise um einen Winkel von 45° oder 90°. Die Festlegung des Ablaufgehäuses in einer gewünschten Höhe kann somit sehr einfach durch kurzes Verdrehen der einzelnen Stangen realisiert werden. Dadurch wird die Positionierung des Ablaufgehäuses wesentlich vereinfacht.

Gemäß Anspruch 6 ist vorgesehen, dass die Ablaufeinrichtung eine erfindungsgemäße Ablaufvorrichtung umfasst.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Explosionsansicht einer Ausführungsform einer erfindungsgemäßen Ablaufvorrichtung;
- Fig. 2: eine Detailansicht gemäß dem Pfeil II in Fig. 1;
- Fig. 3: eine perspektivische Ansicht der Ausführungsform gemäß Fig. 1;
- Fig. 4: eine Seitenansicht der Ausführungsform gemäß Fig. 1;
- Fig. 5: eine Schnittansicht gemäß den Pfeilen V - V in Fig. 4;
- Fig. 6: eine Draufsicht auf die Ausführungsform gemäß Fig. 1;
- Fig. 7: eine perspektivische Ansicht einer Ablaufvorrichtung, die nicht Teil der Erfindung ist;
- Fig. 8: eine Draufsicht auf die Ablaufvorrichtung gemäß Fig. 7;
- Fig. 9: eine Schnittansicht gemäß den Pfeilen IX - IX in Fig. 8;
- Fig. 10: eine Detailansicht gemäß dem Pfeil X in Fig. 8;
- Fig. 11: eine Seitenansicht eines Details eines Stützfußes mit Klemmmitteln, der nicht Teil der Erfindung ist;
- Fig. 12: eine Schnittansicht gemäß den Pfeilen XII - XII in Fig. 11;
- Fig. 13: eine Seitenansicht eines Details eines weiteren Stützfußes mit Klemmmitteln, der nicht Teil der Erfindung ist;
- Fig. 14: eine Draufsicht auf den Stützfuß gemäß Fig. 13.

In den Figuren sind gleiche oder funktional gleiche Teile mit gleichen Bezugszeichen versehen.

Die in Fig. 1 bis Fig. 6 abgebildete Ausführungsform einer erfindungsgemäßen Ablaufvorrichtung umfasst ein Ablaufgehäuse 1 mit einer oberen Einlauföffnung 2 und zwei Ablauföffnungen 3, 4, die durch in das Ablaufgehäuse 1 integrierte Ablaufstutzen gebildet werden (siehe Fig. 1 und Fig. 5). Es besteht die Möglichkeit, dass während der Montage entsprechend den lokalen Anforderungen eine der Ablauföffnungen 3, 4 mit einem Blindstopfen versehen wird und die andere der Ablauföffnungen 3, 4 mit einer Ablaufleitung 5 verbunden wird.

Das Ablaufgehäuse 1 wird vor dem Aufbringen des Estrichs auf dem Rohboden montiert und mit einem Abflussrohr verbunden. Anschließend wird der Estrich auf den Rohboden aufgebracht, so dass das Ablaufgehäuse 1 zumindest teilweise von dem Estrich umgeben ist. Anschließend wird der Boden einschließlich der bereits montierten Ablaufteile eingedichtet, insbesondere mit einer Verbundabdichtung versehen.

Das Ablaufgehäuse 1 ist von einem Kragen 6 umgeben, der eine Vielzahl von Öffnungen 7 aufweist. Die Öffnungen 7 können bei der Aufbringung des Estrichs zumindest teilweise von dem Estrich durchdrungen werden.

Die Ablaufvorrichtung kann weiterhin nicht abgebildete Wassersammelmittel umfassen, die insbesondere als Ablaufrinne ausgebildet sind. Die Ablaufrinne kann nach der Aufbringung des Estrichs und der Verbundabdichtung oberhalb des Ablaufgehäuses 1 angeordnet werden, so dass in die Ablaufrinne eingetretenes Abwasser aus einer Ablauföffnung der Ablaufrinne in die Einlauföffnung 2 des Ablaufgehäuses 1 gelangen kann. Es besteht durchaus die Möglichkeit, dass die Wassersammelmittel nicht als Rinne ausgebildet sind, sondern beispielsweise eine rotationssymmetrische Form aufweisen.

Die Ablaufvorrichtung umfasst weiterhin eine Mehrzahl, insbesondere vier Abstützungen 8. Die Abstützungen 8 umfassen jeweils eine, im montierten Zustand insbesondere vertikale, Stange 9 und einen Befestigungsfuß 10, der an dem Rohboden befestigt werden kann, insbesondere durch Anschrauben. In Fig. 1 sind entsprechende Dübel 11 und Schrauben 12 abgebildet.

Die Stange 9 ragt dabei durch eine Aufnahmehülse 13 des Befestigungsfußes 10 so hindurch, dass der Befestigungsfuß 10 auf der Stange 9 vor der Montage verschiebbar ist. Die Stange 9 weist eine untere Fußplatte 14 auf, über die der Befestigungsfuß 10 nicht nach unten hinaus geschoben werden kann.

Die Ablaufvorrichtung umfasst weiterhin eine Mehrzahl, insbesondere vier Entkopplungseinheiten 15, die jeweils unter der Fußplatte 14 angeordnet werden können, um eine Schallentkopplung zu gewährleisten. Es besteht durchaus die Möglichkeit, auf die Entkopplungseinheiten 15 zu verzichten.

Die Ablaufvorrichtung umfasst weiterhin eine Mehrzahl, insbesondere vier Aufnahmen 16 für die Stangen 9. Die Aufnahmen 16 sind hülsenartig ausgebildet, so dass die Stangen 9 durch sie hindurchragen können. Die Aufnahmen 16 sind an dem das Ablaufgehäuse 1 umgebenden Kragen 6 ausgebildet.

Es besteht durchaus die Möglichkeit, die Aufnahmen 16 an anderen Teilen oder Abschnitten des Ablaufgehäuses 1 anzuordnen.

Die Außenseite einer, insbesondere einer jeder der Stangen 9 weist einen von einer Kreisform abweichenden Querschnitt beziehungsweise eine Kontur 17 auf, die in sich in axialer Richtung der Stangen 9 unverändert fortsetzt. In dem in Fig. 1 bis Fig. 6 abgebildeten ersten Ausführungsbeispiel besteht die Kontur 17 aus drei in gleichen Winkelabständen von etwa 120° radial nach außen ragenden Vorsprüngen 18 (siehe insbesondere Fig. 2).

Auch die Innenseite einer, insbesondere einer jeder der Aufnahmen 16 weist einen von einer Kreisform abweichenden Querschnitt beziehungsweise eine Kontur 19 auf, die in sich in axialer Richtung der Stangen 9 unverändert fortsetzt. Fig. 2 zeigt, dass die Kontur 19 in Umfangsrichtung der Aufnahme 16 benachbarte Abschnitte 20, 21 aufweist, die abwechselnd mehr oder weniger weit radial nach innen ragen.

Auf diese Weise kann eine in der Aufnahme 16 befindlichen Stange 9 in einer ersten Drehstellung der Stange 9 ungehindert in vertikaler Richtung durch die Aufnahme 16 hindurchbewegt werden. In einer zu der ersten Drehstellung verdrehten zweiten Stellung dagegen wird die Stange 9 in der Aufnahme 16 klemmend festgelegt. Die Konturen 17, 19 wirken somit als Klemmmittel für die Festlegung des Ablaufgehäuses 1 in unterschiedlichen Höhen relativ zu der Abstützung 8 beziehungsweise in unterschiedlichen Höhen über dem Rohboden. Der Übergang von der ersten in die zweite Stellung kann beispielsweise durch eine Drehung der Stange 9 in Umfangsrichtung um etwa 90° erfolgen.

Es besteht durchaus die Möglichkeit, Konturen 17, 19 der Stangen 9 beziehungsweise der Aufnahmen 16 vorzusehen, bei denen der Übergang von der ersten in die zweite Stellung durch eine Drehung der Stange 9 in Umfangsrichtung um weniger oder mehr als 90° erfolgt, beispielsweise durch eine Drehung um 30° oder 45° oder 60° oder einen anderen geeigneten Winkel.

Auf diese Weise kann die Höhe des Ablaufgehäuses 1 über dem Rohboden vor dem Einbringen des Estrichs in einfacher Weise vorgegeben werden. Die Stangen 9 werden mit Hilfe der Befestigungsfüße 10 und gegebenenfalls mit Hilfe der Entkopplungseinheiten 15 auf dem Rohboden befestigt. Anschließend werden die Aufnahmen 16 des Ablaufgehäuses 1 auf die Stangen 9 aufgebracht. Das Ablaufgehäuse 1 kann nun in vertikaler Richtung auf und ab bewegt werden, bis es sich in der richtigen Höhe befindet, in der sich beispielsweise der ausgewählte Ablaufstutzen auf gleicher Höhe mit der Ablaufleitung 5 befindet.

Diese Höhe des Ablaufgehäuses 1 über dem Rohboden wird durch Drehung der Stangen um beispielsweise 90° fixiert. Eventuell nach oben über die Aufnahmen 16 herausstehende Abschnitte der Stangen 9 werden abgeschnitten.

Die in den Fig. 1 bis Fig. 6 abgebildete Ablaufvorrichtung umfasst weiterhin eine Mehrzahl, vorzugsweise vier Stopfen 22, die jeweils auf die Oberseiten der Stangen 9 aufbringbar sind. Dazu weisen die Stopfen 22 eine Deckelplatte 23 und drei von der Deckelplatte 23 nach unten ragende Stege 24 auf, die jeweils genau in die Zwischenräume zwischen den Vorsprüngen 18 der Kontur 17 der jeweiligen Stange 9 hineinragen können (siehe Fig. 2).

Dadurch kann durch Drehung des Stopfens 22 die mit dem Stopfen 22 verbundene Stange 9 in Umfangsrichtung gedreht werden. Um das Drehen des Stopfens 22 zu erleichtern weist dieser auf der Oberseite seiner Deckelplatte 23 als Angriffsmittel einen Schlitz 25 für einen Schraubendreher auf.

Die Stopfen 22 können nach Festlegung des Ablaufgehäuses 1 in einer gewünschten Höhe zum Verschließen der nach oben offenen Aufnahmen 16 dienen. Wenn das Ablaufgehäuse 1 in einer Höhe festgelegt wird, bei der die Stangen 9 nach oben aus den Aufnahmen 16 herausragen, werden diese überstehenden Abschnitte der Stangen 9 abgeschnitten, so dass die Stopfen 22 von oben in die Aufnahmen 16 einbringbar sind.

Die Ablaufvorrichtung gemäß den Fig. 7 bis Fig. 10 weist anstelle der vier separaten Befestigungsfüße eine Bodenplatte 26 auf, an deren Oberseite vier Aufnahmehülsen 27 für die Stangen 9 vorgesehen sind. Die Bodenplatte 26 bietet den Vorteil, dass die Abstände der Aufnahmehülsen 27 zueinander werkseitig vorgegeben sind und damit die aus den Aufnahmehülsen 27 nach oben ragenden Stangen 9 passend zu den Aufnahmen 16 an dem Ablaufgehäuse 1 positioniert sind.

Die Aufnahmehülsen 27 können wie die Aufnahmehülsen 13 der Befestigungsfüße gestaltet sein, so dass die Stange 9 in der entsprechenden Aufnahmehülse 27 drehbar aufgenommen ist (siehe dazu beispielsweise Fig. 9).

Es besteht jedoch auch die Möglichkeit, dass das untere Ende der Stange 9 ein Außengewinde 35 aufweist (siehe Fig. 11) und dementsprechend die Aufnahmehülse mit einem dazu passenden Innengewinde versehen ist. Auf diese Weise kann durch Drehung der Stange 9 noch eine Höhenverstellung zu Feinjustierung realisiert werden.

In Fig. 10, Fig. 12 und Fig. 14 sind weitere mögliche die Klemmmittel bildenden Konturen 17 der Stangen 9 sowie weitere mögliche Konturen 19 der Aufnahmen 16 abgebildet.

Die in Fig. 10 abgebildete Kontur 17 weist in Umfangsrichtung benachbarte Abschnitte 28, 29 auf, die abwechselnd mehr oder weniger weit radial nach außen ragen. Entsprechend weist der von einer Kreisform abweichende Querschnitt beziehungsweise die Kontur 19 der Aufnahme 16 in Umfangsrichtung benachbarte Abschnitte 20, 21 auf, die abwechselnd mehr oder weniger weit radial nach innen ragen.

Bei den Stangen 9 gemäß Fig. 12 und Fig. 14 weist die Kontur 17 der Stangen 9 vier sich radial nach außen erstreckende Vorsprünge 30 auf. Dabei sind die Vorsprünge bei der Kontur 17 der Stange 9 gemäß Fig. 14 in radialer Richtung gleich lang, wohingegen bei der Kontur 17 der Stange 9 gemäß Fig. 12 radial weiter nach außen ragende Vorsprünge 30 mit radial weniger weit nach außen ragenden Vorsprüngen 31 abwechseln. Wie bei den vorherigen Stangen 9 weist der von einer Kreisform abweichende Querschnitt beziehungsweise die Kontur 19 der Aufnahme 16 in Umfangsrichtung benachbarte Abschnitte 20, 21 auf, die abwechselnd mehr oder weniger weit radial nach innen ragen.

Bei den Stangen 9 gemäß den Fig. 10, Fig. 12 und Fig. 14 wird ebenfalls durch eine Drehung der Stange 9 in Umfangsrichtung eine klemmende Festlegung der Stange 9 in der Aufnahme 16 erreicht.

Für die Durchführung der Drehung weist die Stange 9 gemäß Fig. 10 als Angriffsmittel stirnseitig eine Innensechskantkontur 32 auf, an der ein entsprechendes Innensechskantwerkzeug angreifen kann. Die Stange gemäß Fig. 12 weist als Angriffsmittel stirnseitig zwei senkrecht zueinander angeordnete Schlitze 33, 34 auf, in die das Ende eines entsprechenden Schraubendrehers eingreifen kann.

Es besteht weiterhin durchaus die Möglichkeit, bei der Ausführungsform gemäß den Fig. 1 bis 6 als Klemmmittel wie bei der Ausführungsform gemäß Fig. 14 vier nach außen ragende Vorsprünge 30 an der Stange 9 oder wie bei Fig. 10 benachbarte, radial mehr oder weniger weit nach außen ragende Abschnitte 28, 29 vorzusehen.

## Patentansprüche

1. Ablaufvorrichtung für den zumindest teilweisen Einbau in den Boden eines Raumes, umfassend
- ein Ablaufgehäuse (1), das in einer vorgebbaren Höhe über dem Rohboden eines Raumes montiert werden kann, wobei das Ablaufgehäuse (1) eine Einlauföffnung (2) und eine Ablauföffnung (3, 4) aufweist,
- eine Mehrzahl von Abstützungen (8), die das Ablaufgehäuse (1) halten können, wobei jede der Abstützungen (8) eine Stange (9) umfasst, die sich im eingebauten Zustand der Ablaufvorrichtung von dem Rohboden nach oben erstreckt,
- Klemmmittel, die eine Festlegung des Ablaufgehäuses (1) in unterschiedlichen Höhen an den Abstützungen (8) ermöglichen, wobei die Klemmmittel zwei miteinander wechselwirkende Konturen (17, 19) umfassen, die relativ zueinander verdreht werden können, wobei in einer ersten Relativstellung der beiden miteinander wechselwirkenden Konturen (17, 19) eine Veränderung der Höhe des Ablaufgehäuses (1) relativ zu den Abstützungen (8) möglich ist, wohingegen in einer zweiten, von der ersten verschiedenen Relativstellung der beiden miteinander wechselwirkenden Konturen (17, 19) die Höhe des Ablaufgehäuses (1) relativ zu den Abstützungen (8) festgelegt ist, wobei die Kontur (17) an der Außenseite der Stange (9) drei oder vier radial nach außen ragende Vorsprünge (18, 30, 31) oder in Umfangsrichtung benachbarte Abschnitte (28, 29) aufweist, die abwechselnd mehr oder weniger weit radial nach außen ragen, wobei die Vorsprünge (18, 30, 31) oder die Abschnitte (28, 29) Teil der Klemmmittel sind,
- eine Mehrzahl von Aufnahmen (16), die mit dem Ablaufgehäuse (1) verbunden sind oder an dem Ablaufgehäuse (1) angeordnet sind, wobei jeweils eine der Stangen (9) in eine der Aufnahmen (16) eingreifen kann, wobei an den Innenseiten der Aufnahmen (16) jeweils eine der Konturen (17, 19) angeordnet oder ausgebildet ist, die Teil der Klemmmittel sind, und wobei die Kontur (19) an der Innenseite der Aufnahme (16) radial nach innen ragende Vorsprünge oder in Umfangsrichtung benachbarte Abschnitte (20, 21) aufweist, die abwechselnd mehr oder weniger weit radial nach innen ragen,
**wobei**
die Ablaufvorrichtung eine Mehrzahl von Stopfen (22) umfasst, die jeweils auf die Oberseiten der Stangen (9) aufbringbar sind und die eine Deckelplatte (23) sowie drei oder vier von der Deckelplatte (23) nach unten ragende Stege (24) aufweisen, wobei die Stege (24) genau in die Zwischenräume zwischen den Vorsprüngen (18, 30, 31) der Kontur (17) der jeweiligen Stange (9) hineinragen, wobei durch Drehung des Stopfens (22) die mit dem Stopfen (22) verbundene Stange (9) in Umfangsrichtung gedreht werden kann.

2. Ablaufvorrichtung nach Anspruch 1, **dadurch gekennzeichnet, dass** die Stange (9) sich im eingebauten Zustand der Ablaufvorrichtung von dem Rohboden vertikal nach oben erstreckt.

3. Ablaufvorrichtung nach einem der Ansprüche 1 oder 2, **dadurch gekennzeichnet, dass** jede der Abstützungen (8) einen Befestigungsfuß (10) umfasst, der auf dem Rohboden befestigt werden kann, wobei sich von einem jeden der Befestigungsfüße (10) jeweils eine der Stangen (9) nach oben erstreckt.

4. Ablaufvorrichtung nach einem der Ansprüche 1 bis 3, **dadurch gekennzeichnet, dass** die Abstützungen (8) eine Bodenplatte (26) umfassen, die auf dem Rohboden befestigt werden kann, wobei sich im eingebauten Zustand von der Bodenplatte (26) mehrere Stangen (9) nach oben erstrecken.

5. Ablaufvorrichtung nach einem der Ansprüche 1 bis 4, **dadurch gekennzeichnet, dass** der Übergang von der ersten Relativstellung der beiden miteinander wechselwirkenden Konturen (17, 19) in die zweite Relativstellung der beiden miteinander wechselwirkenden Konturen (17, 19) durch Drehung der Stange (9) in der Aufnahme (16) in Umfangsrichtung erreicht wird, insbesondere um einen Winkel zwischen 10° und 180°, vorzugsweise um einen Winkel zwischen 20° und 120°, beispielsweise um einen Winkel von 45° oder 90°.

6. Ablaufeinrichtung für die Entwässerung eines Raumes, umfassend
- Wassersammelmittel, wie insbesondere eine langestreckte Sammelfläche, beispielsweise eine Rinne oder eine Fläche mit Mehrfachgefälle, die eine Ablauföffnung aufweisen, durch die das gesammelte Wasser austreten kann,
- eine Ablaufvorrichtung nach einem der Ansprüche 1 bis 5, bei der das aus der Ablauföffnung der Wassersammelmittel ausgetretene Wasser in die Einlauföffnung (2) des Ablaufgehäuses (1) eintreten kann.

## Claims

1. Drainage device for at least partial installation in the floor of a room, comprising
- a drainage body (1), which can be installed at a predeterminable height above the unfinished floor of a room, wherein the drainage body (1) has an inlet opening (2) and an outlet opening (3, 4),
- a plurality of supports (8), which can hold the drainage body (1), wherein each of the supports (8) comprises a rod (9), which extends upwards from the unfinished floor when the drainage device is installed,
- clamping means, which allow the drainage body (1) to be fixed to the supports (8) at different heights, wherein the clamping means comprise two mutually interacting contours (17, 19), which can be rotated relative to one another, wherein, in a first relative position of the two mutually interacting contours (17, 19) it is possible to alter the height of the drainage body (1) relative to the supports (8), whereas, in a second relative position of the two mutually interacting contours (17, 19), which differs from the first, the height of the drainage body (1) relative to the supports (8) is fixed, wherein the contour (17) on the outside of the rod (9) has three of four projections (18, 30, 31) protruding radially outwards or peripherally adjacent sections (28, 29), which protrude alternately more or less far radially outwards, wherein the projections (18, 30, 31) or the sections (28, 29) are part of the clamping means,
- a plurality of recesses (16), which are connected to the drainage body (1) or arranged on the drainage body (1), wherein, each one of the rods (9) can engage in one of the recesses (16), wherein, each one of the contours (17, 19) is arranged or formed on the insides of the recesses (16), which are part of the clamping means, and wherein the contour (19) has projections protruding radial inwards or peripherally adjacent sections (20, 21) on the inside of the recess (16), which protrude alternately more or less far radially inwards,
**wherein**
the drainage device comprises a plurality of plugs (22), which can each be applied to the top of the rods (9) and which have a cover plate (23), as well as three or four bars (24) protruding downwards from the cover plate (23), wherein the bars (24) extend precisely into the spaces between the projections (18, 30, 31) of the contour (17) of the particular rod (9), wherein the rod (9) connected to the plug (22) can be rotated in the circumferential direction by rotating the plug (22).

2. Drainage device according to claim 1, **characterized in that** the rod (9) extends vertically upwards from the unfinished floor when the drainage device is installed.

3. Drainage device according to any one of claims 1 or 2, **characterized in that** each of the supports (8) comprises a mounting foot (10), which can be attached to the unfinished floor, wherein each one of the rods (9) extends upwards from each one of the mounting feet (10).

4. Drainage device according to any one of claims 1 to 3, **characterized in that** the supports (8) comprise a base plate (26), which can be attached to the unfinished floor, wherein multiple rods (9) extend upwards when the base plate (26) is installed.

5. Drainage device according to any one of claims 1 to 4, **characterized in that** the transition from the first relative position of the two mutually interacting contours (17, 19) into the second relative position of the two mutually interacting contours (17, 19) is achieved by rotating the rod (9) in the recess (16) in the circumferential direction, in particular by an angle of between 10° and 180°, preferably by an angle of between 20° and 120°, for example by an angle of 45° or 90°.

6. Draining apparatus for draining a room, comprising
- water collecting means, such as, in particular, an elongated collection surface, for example a channel or a surface with multiple gradients, which has an outlet opening, through which the collected water can exit,
- a drainage device according to any one of claims 1 to 5, in which the water discharged from the outlet opening of the water collecting means can enter the inlet opening (2) of the drainage body (1).

## Revendications

1. Dispositif d'écoulement pour le montage au moins partiel dans le sol d'une pièce, comprenant
- un boîtier d'écoulement (1) qui peut être monté à une hauteur prédéterminable au-dessus du sol brut d'une pièce, dans lequel le boîtier d'écoulement (1) présente une ouverture d'entrée (2) et une ouverture de sortie (3, 4),
- une pluralité de supports (8) qui peuvent maintenir le boîtier d'écoulement (1), dans lequel chacun des supports (8) comprend une tige (9) qui s'étend vers le haut à partir du sol brut à l'état monté du dispositif d'écoulement,
- des moyens de serrage qui permettent la fixation du boîtier d'écoulement (1) à différentes hauteurs sur les supports (8), dans lequel les moyens de serrage comprennent deux contours (17, 19) interagissant entre eux, qui peuvent être tournés l'un par rapport à l'autre, dans lequel une modification de la hauteur du boîtier d'écoulement (1) par rapport aux supports (8) est possible dans une première position relative des deux contours (17, 19) interagissant entre eux, tandis que dans une seconde position relative des deux contours (17, 19) interagissant entre eux qui est différente de la première, la hauteur du boîtier d'écoulement (1) est fixée par rapport aux supports (8), dans lequel le contour (17) présente, sur le côté extérieur de la tige (9), trois ou quatre saillies (18, 30, 31) faisant saillie radialement vers l'extérieur, ou des sections (28, 29) adjacentes circonférentiellement qui font alternativement saillie radialement vers l'extérieur plus ou moins loin, dans lequel les saillies (18, 30, 31) ou les sections (28, 29) font partie des moyens de serrage,
- une pluralité de logements (16) qui sont connectés au boîtier d'écoulement (1) ou disposés sur le boîtier d'écoulement (1), dans lequel respectivement l'une des tiges (9) peut s'engager dans un des logements (16), dans lequel est disposé ou formé sur les côtés intérieurs des logements (16) l'un des contours (17, 19) qui font partie des moyens de serrage, et dans lequel le contour (19) présente des saillies faisant saillie radialement vers l'intérieur sur le côté intérieur du logement (16) ou des sections (20, 21) voisines en direction circonférentielle qui font saillie radialement vers l'intérieur alternativement plus ou moins loin,
**dans lequel**
le dispositif d'écoulement comprend une pluralité de bouchons (22) qui peuvent être appliqués respectivement sur les côtés supérieurs des tiges (9) et qui présentent une plaque de couvercle (23) ainsi que trois ou quatre nervures (24) faisant saillie vers le bas à partir de la plaque de couvercle (23), dans lequel les nervures (24) font saillie exactement dans les espaces intermédiaires entre les saillies (18, 30, 31) du contour (17) de la tige (9) respective, dans lequel la tige (9) reliée au bouchon (22) peut être tournée en direction circonférentielle par rotation du bouchon (22).

2. Dispositif d'écoulement selon la revendication 1, **caractérisé en ce que** la tige (9) s'étend verticalement vers le haut à partir du sol brut à l'état monté du dispositif d'écoulement.

3. Dispositif d'écoulement selon l'une quelconque des revendications 1 ou 2, **caractérisé en ce que** chacun des supports (8) comprend un pied de fixation (10) qui peut être fixé sur le sol brut, dans lequel l'une des tiges (9) s'étend vers le haut à partir de chacun des pieds de fixation (10).

4. Dispositif d'écoulement selon l'une quelconque des revendications 1 à 3, **caractérisé en ce que** les supports (8) comprennent une plaque de sol (26) qui peut être fixée sur le sol brut, dans lequel à l'état monté, plusieurs tiges (9) s'étendent vers le haut à partir de la plaque de sol (26).

5. Dispositif d'écoulement selon l'une quelconque des revendications 1 à 4, **caractérisé en ce que** le passage de la première position relative des deux contours (17, 19) interagissant entre eux à la seconde position relative des deux contours (17, 19) interagissant entre eux est atteint par rotation de la tige (9) dans le logement (16) en direction circonférentielle, en particulier selon un angle compris entre 10° et 180°, de préférence d'un angle compris entre 20° et 120°, par exemple d'un angle de 45° ou 90°.

6. Dispositif d'écoulement pour le drainage d'une pièce, comprenant
- des moyens de collecte d'eau, comme en particulier une surface de collecte allongée, par exemple une rigole ou une surface avec des pentes multiples qui présentent une ouverture d'écoulement à travers laquelle l'eau collectée peut sortir,
- un dispositif d'écoulement selon l'une quelconque des revendications 1 à 5, dans lequel l'eau sortie de l'ouverture d'écoulement des moyens de collecte d'eau peut entrer dans l'ouverture d'entrée (2) du boîtier d'écoulement (1).
